# EUROPÄISCHE PATENTANMELDUNG

(11) **EP 4 644 074 A1**
(43) Veröffentlichungstag der Anmeldung: **05.11.2025**
(21) Anmeldenummer: 25172126.2
(22) Anmeldetag: 24.04.2025
(51) Int. Cl.: B26D 3/08, B26D 11/00, B26F 1/44, B26F 1/40, B26F 1/46

(54) **STANZWERKZEUG UND STANZVERFAHREN FÜR BÖGEN AUS WABENPAPPE**

(30) Priorität: 25.04.2024 DE 102024111631
(71) Anmelder: Karl Marbach GmbH & Co. KG, 74080 Heilbronn (DE)
(72) Erfinder: GRAHAM, Ingo, 74243 Langenbrettach (DE)
(74) Vertreter: Lambacher, Michael

(57) **Zusammenfassung**

Es wird ein Stanzwerkzeug (10) zum Stanzen eines Bogens aus Wabenpappe bereitgestellt. Das Stanzwerkzeug (10) umfasst ein oberes Werkzeug (100) umfassend eine erste Trägerplatte (110) und wenigstens eine in der ersten Trägerplatte (110) gelagerte erste Schneidlinie (140) zum Schneiden des Bogens an seiner Oberseite; und ein unteres Werkzeug (200) umfassend eine zweite Trägerplatte (210) und wenigstens eine in der zweiten Trägerplatte (210) gelagerte zweite Schneidlinie (240) zum Schneiden des Bogens an seiner Unterseite. Ferner wird eine Stanzmaschine bereitgestellt, die dazu ausgebildet ist, das Stanzwerkzeug (10) aufzunehmen und wahlweise aufeinander zu zu bewegen, um einen Bogen aus Wabenpappe beidseitig zu schneiden. Außerdem wird die Verwendung des Stanzwerkzeugs (10) zum Schneiden eines Bogens aus Wabenpappe bereitgestellt. Schließlich wird auch ein Verfahren zum Schneiden eines Bogens aus Wabenpappe bereitgestellt, welches das Schneiden des Bogens an der Oberseite, um wenigstens eine erste Schnittlinie im Bogen zu erzeugen, und das Schneiden des Bogens an der Unterseite umfasst, um wenigstens eine zweite Schnittlinie im Bogen zu erzeugen, wobei die wenigstens eine zweite Schnittlinie der wenigstens einen ersten Schnittlinie gegenüberliegt.

## Beschreibung

### TECHNISCHES GEBIET

Die vorliegende Erfindung betrifft ein Stanzwerkzeug, insbesondere ein Stanzwerkzeug zum Stanzen eines Bogens aus Wabenpappe. Ferner betrifft die Erfindung die Verwendung eines derartigen Werkzeugs zum Stanzen eines Bogens aus Wabenpappe sowie ein entsprechendes Stanzverfahren und eine Stanzmaschine.

### STAND DER TECHNIK

Aus dem Stand der Technik sind Stanzwerkzeuge bekannt, die in Stanzmaschinen, wie beispielsweise einer Flachbett-Stanzmaschine zum Einsatz kommen, um Nutzen oder Ausbrechteile aus einem Bogen zu stanzen. Derartige Stanzwerkzeuge umfassen eine Trägerplatte (beispielsweise eine Holzplatte), in der wenigstens ein Schlitz zur Aufnahme einer oder mehrerer Schneidlinien vorgesehen ist. Die Schneidlinien bestehen bevorzugt aus Bandstahl und sind derart geformt und in der Trägerplatte angeordnet, dass sie die Kontur des auszustanzenden Nutzens oder Ausbrechteils im Wesentlichen nachbilden. Das Stanzwerkzeug kann ferner eine Gegenstanzeinrichtung, wie beispielsweise eine Gegenstanzplatte umfassen, welche beim Stanzvorgang mit den Schneidlinien zusammenwirkt.

Bei einem Stanzvorgang wird die in der Stanzmaschine eingebaute Trägerplatte mit den Schneidlinien gegen die Gegenstanzplatte verfahren. Dadurch kann ein zwischen der Trägerplatte und der Gegenstanzplatte angeordneter Bogen entlang der Schneidlinien geschnitten werden. Nach dem Stanzvorgang kann die Trägerplatte von der Gegenstanzplatte wieder wegbewegt werden. Der gestanzte Bogen kann anschließend entnommen werden und ein neuer Stanztakt kann beginnen.

Als Bogenmaterial kann beispielsweise Wellpappe zum Einsatz kommen, die in der Verpackungsindustrie Verwendung findet. Wellpappe besteht aus mindestens einer glatten und mindestens einer gewellten Papierbahn, die miteinander verklebt sind. Der Vorteil von Wellpappe als Verpackungsmaterial ist, dass sie recycelbar ist, ein geringes Gewicht und gute mechanische Eigenschaften aufweist.

In jüngerer Zeit werden in der Verpackungsindustrie immer öfter auch Bögen aus Wabenpappe (oft auch als Wabenplatten bezeichnet) eingesetzt. Diese bestehen aus zwei Decklagen (eine obere und eine untere Decklage) und wenigstens einem zwischen den zwei Decklagen angeordneten Kern in Wabenform. Die beiden Decklagen sowie der wabenförmige Kern können jeweils aus Pappe bestehen, wodurch Bögen aus Wabenpappe vollständig recycelbar sind. Aufgrund der Wabenstruktur und der im Vergleich zu Wellpappe größeren Dicke weisen Bögen aus Wabenpappe eine hervorragende mechanische Festigkeit bei geringem Gewicht auf, wodurch Wabenpappe immer öfter andere Materialien, wie beispielsweise Styropor, ersetzt.

Bögen aus Wabenpappe werden genauso gestanzt bzw. geschnitten wie Wellpappe. Das heißt, das Stanzwerkzeug mit Schneidlinien wird gegen eine Gegenstanzplatte verfahren, um einen dazwischen angeordneten Bogen aus Wabenpappe zu stanzen. Als Gegenstanzplatte kann eine Platte aus einem weichen Material (beispielsweise eine Kunststoffplatte oder eine Platte aus Hartgummi) zum Einsatz kommen, in welche die Schneidlinien geringfügig (1 bis 2 mm) eindringen können, um ein sauberes Stanzergebnis zu erreichen.

Aufgrund der Beschaffenheit von Wabenpappe, insbesondere ihrer hohen mechanischen Festigkeit, treten beim Stanzen von Wabenpappe wesentlich höhere Kräfte auf, insbesondere auch höhere Seitenkräfte, als beispielsweise beim Stanzen von Wellpappe. Beispielsweise können bei einem Stanzvorgang erhebliche Seitenkräfte auf die Schneidlinien einwirken und diese lateral leicht auslenken bzw. verbiegen, wodurch das Stanzergebnis beeinträchtigt werden kann.

Ferner weisen Schneidlinien zum Stanzen von Wabenpappe wesentlich höhere Linienhöhen auf, um Schnitttiefen erzeugen zu können, die der Dicke der zu stanzenden Wabenpappe entsprechen. Schneidlinien mit hoher Linienhöhe sind besonders anfällig für laterale Verbiegungen bzw. Auslenkungen; derartige laterale Verbiegungen können im schlimmsten Fall irreversibel sein, wodurch das Stanzwerkzeug unbrauchbar wird.

Es ist daher Aufgabe der vorliegenden Erfindung, ein Stanzwerkzeug und ein Stanzverfahren bereitzustellen, welches zum Stanzen von Bögen aus Wabenpappe geeignet ist und gute Stanzergebnisse liefert. Ferner soll das erfindungsgemäße Stanzwerkzeug und Stanzverfahren die oben beschriebenen Nachteile überwinden, insbesondere die beim Stanzen auf die Stanzlinien einwirkenden Kräfte verringern bzw. verteilen.

### KURZER ABRISS

Zum Lösen wenigstens einer der oben genannten Aufgaben wird gemäß einem ersten Aspekt der Erfindung ein Stanzwerkzeug zum Stanzen eines Bogens aus Wabenpappe bereitgestellt, wobei das Stanzwerkzeug umfasst: ein oberes Werkzeug umfassend eine erste Trägerplatte und wenigstens eine in der ersten Trägerplatte gelagerte erste Schneidlinie zum Schneiden des Bogens an seiner Oberseite; und ein unteres Werkzeug umfassend eine zweite Trägerplatte und wenigstens eine in der zweiten Trägerplatte gelagerte zweite Schneidlinie zum Schneiden des Bogens an seiner Unterseite.

Somit kann mit dem erfindungsgemäßen Stanzwerkzeug ein Bogen an beiden gegenüberliegenden Seiten gestanzt bzw. geschnitten werden, wobei die Schneidlinien des oberen Werkzeugs und des unteren Werkzeugs im Vergleich zu Schneidlinien eines herkömmlichen Stanzwerkzeugs mit Gegenstanzplatte weniger tief in den Bogen eindringen; somit können auch die beim Schneiden auftretenden und auf die Schneidlinien einwirkenden Kräfte verringert bzw. die Kräfte auf die Schneidlinien des oberen und des unteren Werkzeugs verteilt werden. Insbesondere kann die Linienhöhe der Schneidlinien des oberen Werkzeugs und des unteren Werkzeugs im Vergleich zu einem herkömmlichen Stanzwerkzeug mit Gegenstanzplatte deutlich verringert werden, wodurch die Stabilität der Schneidlinien gegenüber auftretenden Seitenkräften insgesamt verbessert wird.

Insbesondere kann mit dem erfindungsgemäßen Stanzwerkzeug ein Bogen an beiden gegenüberliegenden Seiten gleichzeitig gestanzt bzw. geschnitten werden. Dadurch kann der Stanzvorgang im Vergleich zu einem einseitigen Stanzen von Wabenpappe weiter beschleunigt werden, was sich positiv auf die Stanztaktzeit in einer Stanzmaschine auswirkt.

Die wenigstens eine erste Schneidlinie der ersten Trägerplatte kann der wenigstens einen zweiten Schneidlinie der zweiten Trägerplatte gegenüberliegend angeordnet sein. Insbesondere kann die wenigstens eine erste Schneidlinie und die wenigstens eine zweite Schneidlinie dieselbe Linienform (Kontur) aufweisen. Somit kann mit Hilfe der wenigstens einen ersten Schneidlinie und der wenigsten einen zweiten Schneidlinie eine Gesamtschnittlinie im Bogen erzeugt werden, die von der Bogenoberseite bis zur Bogenunterseite reicht.

Gemäß einer Variante kann die wenigsten eine erste Schneidlinie zur wenigstens einen zweiten Schneidlinie genau gegenüberliegend angeordnet sein. In diesem Fall sind die wenigstens eine erste Schneidlinie und die gegenüberliegende wenigstens eine zweite Schneidlinie an der ersten Trägerplatte und der zweiten Trägerplatte gleich angeordnet. Dadurch kann im Bogen ein in Schneidrichtung (also in vertikaler Richtung senkrecht zur Oberseite und Unterseite) einheitlicher Gesamtschnitt realisiert werden. Gemäß einer alternativen Variante kann die wenigstens eine erste Schneidlinie horizontal versetzt zur gegenüberliegenden wenigstens einen zweiten Schneidlinie der zweiten Trägerplatte an der ersten Trägerplatte angeordnet sein. Beispielsweise kann die wenigstens eine erste Schneidlinie um einen vorgegebenen Betrag horizontal versetzt zur wenigstens einen zweiten Schneidlinie an der ersten Trägerplatte angeordnet sein. Dadurch kann beispielsweise ein Scherschnitt realisiert werden.

Insbesondere kann die wenigstens eine erste Schneidlinie derart ausgebildet und in ihrer Linienhöhe dimensioniert sein, dass sie beim Schneiden des Bogens an der Oberseite eine erste Schnittlinie mit einer ersten Schnitttiefe im Bogen erzeugt. Ferner kann die wenigstens eine zweite Schneidlinie derart ausgebildet und in ihrer Linienhöhe dimensioniert sein, dass sie beim Schneiden des Bogens an seiner Unterseite wenigstens eine zweite Schnittlinie mit einer zweiten Schnitttiefe im Bogen erzeugt, wobei die erste Schnitttiefe und die zweite Schnitttiefe zusammen eine Gesamtschnitttiefe ergeben, die (geringfügig) kleiner als die Dicke des Bogens ist. Die erste Schnitttiefe wird hierbei bezüglich der Oberseite und die zweite Schnitttiefe bezüglich der Unterseite des Bogens gemessen. Diese Ausgestaltung des Stanzwerkzeugs bzw. seiner ersten und zweiten Schneidlinien ist besonders dann vorteilhaft, wenn die wenigstens eine erste Schneidlinie zur wenigstens einen zweiten Schneidlinie genau gegenüberliegend angeordnet ist; denn durch die im Verhältnis zur Dicke des Bogens etwas kleineren Gesamtschnitttiefe wird verhindert, dass sich die gegenüberliegenden ersten und zweiten Schneidlinien beim Schneidvorgang in Kontakt kommen (sich berühren). Dadurch können die Schneidlinien, insbesondere die Schneidkanten der wenigstens einen ersten Schneidlinie und der wenigstens einen zweiten Schneidlinie geschont werden.

Zwischen der wenigstens einen ersten Schneidlinie und der wenigstens einen zweiten Schneidlinie kann sich beim Schneidvorgang ein dünner vertikaler Steg im Wabenpappenbogen bilden. Dieser Steg kann in vertikaler Richtung (also in Schneidrichtung) eine vorgegebene Dicke aufweisen dergestalt, dass der Steg bei einem Ausbrechvorgang leicht durchbrochen werden kann und eine saubere Gesamtschnittlinie in vertikaler Richtung erhalten wird, die durch die erste Schnittlinie und zweite Schnittlinie gebildet ist.

Gemäß einer Variante können die wenigstens eine erste Schneidlinie und die wenigstens eine zweite Schneidlinie dieselbe Linienhöhe aufweisen. Insbesondere können die beiden Schneidlinien in ihren Linienhöhen derart dimensioniert sein, dass sie den Bogen ausgehend von der Oberseite und der Unterseite jeweils bis zu einer Schnitttiefe von ungefähr 50 % der Bogendicke schneiden, wobei lediglich ein dünner Steg zwischen den beiden gegenüberliegenden Schnittlinien verbleibt. Dadurch kann ein besonders gleichmäßiges beidseitiges Schneiden realisiert werden. Gemäß einer anderen Variante können die wenigstens eine erste Schneidlinie und die wenigstens eine zweite Schneidlinie unterschiedliche Linienhöhen aufweisen. Beispielsweise kann die erste Schneidlinie dazu ausgebildet sein, den Bogen ausgehend von der Oberseite bis zu einer ersten Schnitttiefe von ungefähr 55%, 60%, 65%, 70%, 75% oder 80% der Bogendicke zu schneiden, während die zweite Schneidlinie dazu ausgebildet sein kann, den Bogen ausgehend von der Unterseite bis zu einer zweiten Schnitttiefe von ungefähr 45%, 40%, 35%, 30%, 25% oder 20% der Bogendicke zu schneiden, wobei bei jeder der hier beschriebenen Schnitttiefen ein dünner Steg zwischen den beiden gegenüberliegenden Schnittlinien verbleiben kann, wie oben dargelegt.

Gemäß einer Weiterbildung kann die wenigstens eine erste Schneidlinie und/oder die wenigstens eine zweite Schneidlinie gezahnt ausgebildet sein. Insbesondere kann/können die gezahnte(n) Schneidlinie(n) ein dreieckförmiges oder anderweitiges Zahnprofil aufweisen. Die gezahnten Schneidlinien berühren sich in der Wabenpappe nicht, bedingt durch den Schliff der Linien (tiefste(r) Punkt(e) im Zahnprofil) im Bereich von 0,5 mm bis 12,0 mm und den Abstand von 0,5 mm bis 10,0 mm der oberen Zahnspitzen zueinander.

Das Stanzwerkzeug kann ferner einen Abstandshalter umfassen, der dazu ausgebildet ist, einen vorgegebenen vertikalen Abstand (Höhenabstand) zwischen dem oberen Werkzeug und dem unteren Werkzeug einzustellen, wenn die beiden Werkzeuge bei einem Schneidvorgang aufeinander zu bewegt sind. Über den vorgegebenen vertikalen Abstand kann zusätzlich die Schnitttiefe der wenigstens einen ersten Schneidlinie und/oder der wenigstens einen zweiten Schneidlinie beeinflusst werden.

Die wenigstens eine erste Schneidlinie kann eine Bandstahllinie sein; die wenigstens eine zweite Schneidlinie kann ebenso eine Bandstahllinie sein; ein Vorteil von Bandstahllinien ist, dass sie kostengünstig sind und flexibel bearbeitet werden können. Insbesondere können Bandstahllinien entsprechend der Kontur eines auszustanzenden Nutzens oder Ausbrechbereichs gebogen und in entsprechende (lasergeschnittene) Schlitze der ersten Trägerplatte und zweiten Trägerplatte eingesetzt (eingespannt) werden. Anstelle von Bandstahllinien können auch anderweitige Schneidlinien zum Einsatz kommen.

Das Stanzwerkzeug kann ferner wenigstens ein am oberen Werkzeug und/oder am unteren Werkzeug angeordnetes Prägeelement zur Erzeugung einer Prägung im Bogen umfassen. Die Prägung kann beispielsweise ein oder mehrere Schriftzeichen, Zahlen, Sonderzeichen und/oder anderweitige Symbole umfassen. Das wenigstens eine Prägeelement kann beispielsweise ein oder mehrere Prägenägel umfassen, die zur Erzeugung eines oder mehrerer Schriftzeichen, Zahlen, Sonderzeichen und/oder anderweitiger Symbole an der ersten Trägerplatte und/oder der zweiten Trägerplatte in einem vorgegebenen Bereich angeordnet sind.

Das obere Werkzeug kann ferner eine an der ersten Trägerplatte beweglich gelagerte erste Niederhalterplatte aufweisen; die erste Niederhalterplatte kann der ersten Trägerplatte vorgelagert angeordnet sein, die erste Niederhalterplatte kann dazu ausgebildet sein, während eines Stanzvorgangs den zu stanzenden Bogen an seiner Oberseite niederzuhalten (zu fixieren). Genauso kann das untere Werkzeug eine an der zweiten Trägerplatte beweglich gelagerte zweite Niederhalterplatte aufweisen. Die zweite Niederhalterplatte kann der zweiten Trägerplatte vorgelagert sein; die zweite Niederhalterplatte kann dazu ausgebildet sein, während eines Stanzvorgangs, den zu stanzenden Bogen an seiner Unterseite niederzuhalten (zu fixieren). Insgesamt kann der zu stanzende Bogen durch die erste Niederhalterplatte und die zweite Niederhalterplatte an der Oberseite und der Unterseite niedergehalten (fixiert) werden, wodurch saubere Stanzergebnisse erzielt werden.

Die erste Niederhalterplatte kann wenigstens einen ersten Schlitz (Durchgangsöffnung) aufweisen, durch den die wenigstens eine erste Schneidlinie bei einem Stanzvorgang hindurchtreten kann, um den Bogen an seiner Oberseite zu schneiden. Genauso kann die zweite Niederhalterplatte wenigstens einen zweiten Schlitz (Durchgangsöffnung) aufweisen, durch den die wenigstens eine zweite Schneidlinie bei dem Stanzvorgang hindurchtreten kann, um den Bogen an seiner Unterseite zu schneiden.

Weist das Stanzwerkzeug wenigstens ein Prägeelement (beispielsweise wenigstens einen Prägenagel) zur Prägung eines Symbols, Schriftzeichens oder einer Zahl auf, so kann die erste Niederhalterplatte und/oder die zweite Niederhalterplatte ferner wenigstens eine Öffnung aufweisen, durch welche wenigstens ein am oberen Werkzeug (an der ersten Trägerplatte) und/oder am unteren Werkzeug (an der zweiten Trägerplatte) angeordnetes Prägeelement bei einem Prägevorgang hindurchtreten kann.

Das Stanzwerkzeug kann ferner eine erste Federeinrichtung zur federnden Lagerung der ersten Niederhalterplatte an der ersten Trägerplatte umfassen; ferner kann das Stanzwerkzeug eine zweite Federeinrichtung zur federnden Lagerung der zweiten Niederhalterplatte an der zweiten Trägerplatte umfassen. Die erste Federeinrichtung sowie die zweite Federeinrichtung können jeweils dazu ausgebildet sein, eine an den zu stanzenden und/oder zu prägenden Bogen angepasste (abgestimmte) erste Spannkraft auf die erste Niederhalterplatte (und somit auf die mit der ersten Niederhalterplatte in Kontakt tretende Bogenoberseite) und eine zweite Spannkraft auf die zweite Niederhalterplatte (und somit auf die mit der zweiten Niederhalterplatte in Kontakt tretende Bogenunterseite) auszuüben.

Insbesondere kann die erste Federeinrichtung dazu ausgebildet sein, eine gewünschte erste Spannkraft einzustellen; genauso kann die zweite Federeinrichtung dazu ausgebildet sein, eine gewünschte zweite Spannkraft einzustellen. Erfolgt beispielsweise an der Oberseite des Bogens eine Prägung (mit Hilfe des oben beschrieben wenigstens einen Prägeelements), so kann an der gegenüberliegenden Bogenunterseite durch die zweite Federeinrichtung und die zweite Niederhalterplatte eine geeignete (der Prägekraft entgegenwirkende) Spannkraft aufgebaut werden. Genauso kann bei Prägung des Bogens an seiner Unterseite durch die erste Federeinrichtung und die erste Niederhalterplatte eine geeignete (der Prägekraft entgegenwirkende) Spannkraft an der Bogenoberseite aufgebaut werden. Dadurch kann eine saubere Prägung an der Oberseite und/oder Unterseite des Bogens erzielt werden.

Gemäß einer Implementierung kann die erste Federeinrichtung wenigstens eine erste Teleskop-Federanordnung mit wechselbarer erster Vorspannfeder umfassen. Genauso kann die zweite Federeinrichtung wenigstens eine zweite Teleskop-Federanordnung mit wechselbarer zweiter Vorspannfeder umfassen. Durch Wechseln der ersten Vorspannfeder und/oder der zweiten Vorspannfeder kann die Spannkraft an der ersten Federeinrichtung und/oder an der zweiten Federeinrichtung variabel eingestellt werden. Die wenigstens eine erste Teleskop-Federanordnung und/oder die wenigstens eine zweite Teleskop-Federanordnung kann von einem Typ sein, wie im Gebrauchsmuster DE 20 2020 100 634 beschrieben ist, dessen Offenbarungsgehalt hiermit mit aufgenommen ist.

Das Stanzwerkzeug kann ferner eine erste Führungseinrichtung zur seitlichen Führung der wenigstens einen ersten Schneidlinie beim Schneidvorgang umfassen; ferner kann das Stanzwerkzeug wenigstens eine zweite Führungseinrichtung zur seitlichen Führung der wenigstens einen zweiten Schneidlinie beim Schneidvorgang umfassen. Die wenigstens eine erste Führungseinrichtung kann an der ersten Niederhalterplatte ausgebildet sein; genauso kann die wenigstens eine zweite Führungseinrichtung an der zweiten Niederhalterplatte ausgebildet sein. Dadurch können in vorteilhafter Weise die durch die Schlitze der ersten und zweiten Niederhalteplatte hindurchtretenden ersten und zweiten Schneidlinien jeweils seitlich geführt werden, wodurch die Schneidlinien an ihren gegenüberliegenden Linienflanken gegen das Einwirken von Seitenkräften stabilisiert werden können. Dadurch können während des Stanzvorgangs Verbiegungen bzw. laterale Auslenkungen der Schneidlinien verhindert bzw. auf ein tolerierbares Maß reduziert werden, wodurch das Werkzeug geschont wird und hervorragende Schnittlinien in Wabenpappe erzielt werden.

Die seitliche Führung der ersten Schneidlinie(n) und der zweiten Schneidlinie(n) an den ersten und zweiten Schlitzen der jeweiligen Niederhalterplatten hat ferner den Vorteil, dass die laterale Relativbewegung zwischen den Niederhalterplatten und den durch die Schlitze durchtretenden Schneidlinien auf ein Minimum reduziert werden kann. Bei herkömmlichen Stanzwerkzeugen existiert ein erhebliches Spiel zwischen den Schlitzen der Niederhalteplatte und den durch die Schlitze durchtretenden Schneidlinien, das zu ungewünschten lateralen Relativbewegungen zwischen der Niederhalterplatte und den durch die Niederhalteplatte durchtretenden Schneidlinien führen können.

Gemäß einer Implementierung kann die erste Führungseinrichtung erste Führungselemente umfassen, die an den gegenüberliegenden Seiten des wenigstens einen ersten Schlitzes ausgebildet sind. Genauso kann die zweite Führungseinrichtung zweite Führungselemente umfassen, die an gegenüberliegenden Seiten des wenigstens einen zweiten Schlitzes ausgebildet sind. Die ersten Führungselemente und die zweiten Führungselemente können jeweils aus einem stabilen, gleitfähigen Material ausgebildet sein. Insbesondere können die ersten Führungselemente und die zweiten Führungselemente aus Teflon gebildet sein.

Die ersten Führungselemente und die zweiten Führungselemente können jeweils in Form von Führungsnasen (Führungsnoppen) ausgebildet sein, die entlang der ersten und zweiten Schlitze an den gegenüberliegenden Schlitzflanken angeordnet sind. Dadurch können die ersten und zweiten Schneidlinien in Längsrichtung sicher geführt werden, wobei der Gleitkontakt zwischen den Führungselementen und den Schneidlinien auf ein Minimum reduziert ist und somit die zwischen den Führungselementen und Schneidlinien auftretende Gleitreibung minimiert wird.

Zusätzlich oder alternativ kann das Stanzwerkzeug ferner eine Zentriereinheit zum Zentrieren der sich gegenüberliegenden Werkzeuge (und somit der sich gegenüberliegenden Schneidlinien) zueinander umfassen; die Zentriereinheit kann in Form wenigstens eines Zentrierdorns und wenigstens einer mit dem wenigstens einen Zentrierdorn zusammenwirkenden Zentrierhülse realisiert sein. Zentrierdorn und Zentrierhülse können dauerhaft oder temporär (beispielsweise während des Rüstvorgangs) am Stanzwerkzeug (beispielsweise am oberen und am unteren Stanzwerkzeug) montiert sein.

Gemäß einer Weiterentwicklung kann das oben beschriebene Stanzwerkzeug zusätzlich eine erste Fixiereinrichtung zum oberseitigen Fixieren des zu stanzenden Bogens umfassen; genauso kann das Stanzwerkzeug eine zweite Fixiereinrichtung zum unterseitigen Fixieren des zu stanzenden Bogens umfassen.

Die erste Fixiereinrichtung kann hierbei erste Fixierelemente umfassen, die an der ersten Niederhalterplatte ausgebildet sind; beispielsweise können die ersten Fixierelemente in Form kleiner Haltenägel ausgebildet sein, die in einem oder in mehreren Bereichen der ersten Niederhalterplatte angeordnet sind, der/die bei einem Schneidvorgang mit einem oder mehreren (oberseitigen) Bogenbereichen in Kontakt kommen, die später als Bogenabfall ausgesondert werden. Genauso kann die zweite Fixiereinrichtung zweite Fixierelemente umfassen, die an der zweiten Niederhalterplatte ausgebildet sind; die zweiten Fixierelemente können wiederum in Form von kleinen Haltenägeln ausgebildet sein, die in einem oder mehreren Bereichen der zweiten Niederhalterplatte angeordnet sind, der/die bei einem Schneidvorgang mit einem oder mehreren (unterseitigen) Bogenbereichen in Kontakt kommen, die später als Bogenabfall aussortiert werden. Durch die beschriebene erste bzw. zweite Fixiereinrichtung kann der Bogen beim Einleiten des Schneidvorgangs sowohl an der Oberseite als auch an der Unterseite besser fixiert werden und damit ein ungewolltes laterales Verschieben des Bogens relativ zu den Niederhaltern verhindert werden; dadurch kann das Stanzergebnis weiter verbessert werden.

Gemäß einem zweiten Aspekt der Erfindung wird eine Stanzmaschine bereitgestellt, die dazu ausgebildet ist, das oben beschriebene Stanzwerkzeug aufzunehmen und wahlweise aufeinander zu zu bewegen, um einen Bogen aus Wabenpappe beidseitig zu schneiden (stanzen). Hierfür kann die Stanzmaschine einen Obertiegel zur Lagerung des oberen Werkzeugs und einen Untertiegel zur Lagerung des unteren Werkzeugs aufweisen. Gemäß einer Variante können beide Tiegel in vertikaler Richtung bewegbar (also höhenverstellbar) sein. Alternativ kann lediglich der Obertiegel oder der Untertiegel in vertikaler Richtung bewegbar (höhenverstellbar) sein; in beiden Implementierungsvarianten werden durch die beweglichen Tiegel der Stanzmaschine das obere Werkzeug und das untere Werkzeug aufeinander zu bewegt, so dass ein zwischen dem oberen Werkzeug und dem unteren Werkzeug angeordneter Bogen oberseitig und unterseitig geschnitten werden kann.

Gemäß einem dritten Aspekt der Erfindung wird das oben beschriebene Stanzwerkzeug verwendet, um einen Bogen aus Wabenpappe zu schneiden (stanzen).

Gemäß einem vierten Aspekt der Erfindung wird ein Verfahren zum Schneiden eines Bogens aus Wabenpappe bereitgestellt, wobei das Verfahren umfasst: Schneiden des Bogens an seiner Oberseite, um wenigstens eine erste Schnittlinie im Bogen zu erzeugen; und Schneiden des Bogens an seiner Unterseite, um wenigstens eine zweite Schnittlinie im Bogen zu erzeugen, wobei die wenigstens eine zweite Schnittlinie der wenigstens einen ersten Schnittlinie im Bogen gegenüberliegt.

Insbesondere kann der Bogen an der Oberseite und der Unterseite derart geschnitten werden, dass die im Bogen erzeugte wenigstens eine erste Schnittlinie der wenigstens einen zweiten Schnittlinie genau gegenüberliegt. Alternativ kann der Bogen an der Oberseite und der Unterseite derart geschnitten werden, dass die im Bogen erzeugte wenigstens eine erste Schnittlinie einen horizontalen Versatz (horizontalen Abstand) zur wenigstens einen zweiten Schnittlinie aufweist. Die wenigstens eine erste Schnittlinie kann um einen vorgegebenen Wert horizontal zur wenigstens einen zweiten Schnittlinie versetzt sein.

Insbesondere kann der Bogen an der Oberseite und der Unterseite derart geschnitten werden, dass die wenigstens eine erste Schnittlinie einen (vorgegebenen) vertikalen Abstand zur wenigstens einen zweiten Schnittlinie aufweist. Dadurch kann in vertikaler Richtung (also in Höhen- bzw. Dickenrichtung des Bogens) ein Steg zwischen der wenigstens einen ersten Schnittlinie und der wenigstens einen zweiten Schnittlinie entstehen. Dieser kann dünn ausgebildet sein, so dass er ohne Probleme bei einen nachfolgenden Ausbrechvorgang durchbrochen werden kann.

Insbesondere kann die im Bogen erzeugte wenigstens eine erste Schnittlinie eine erste Schnitttiefe aufweisen, die ungefähr 50 % der Bogendicke beträgt. Genauso kann die im Bogen erzeugte wenigstens eine zweite Schnittlinie eine zweite Schnitttiefe aufweisen, die ungefähr 50 % der Bogendicke beträgt. Somit weisen die wenigstens eine erste Schnittlinie und die wenigstens eine zweite Schnittlinie in etwa dieselbe Schnitttiefe auf.

Genauso kann die erste Schnitttiefe verschieden zur zweiten Schnitttiefe sein. Beispielsweise kann die erste Schnitttiefe ungefähr 55%, 60%, 65%, 70%, 75% oder 80% der Bogendicke betragen, während die zweite Schnitttiefe ungefähr 45%, 40%, 35%, 30%, 25% oder 20% der Bogendicke beträgt; alternativ kann die erste Schnitttiefe ungefähr 45%, 40%, 35%, 30%, 25% oder 20% der Bogendicke betragen, während die zweite Schnitttiefe ungefähr 55%, 60%, 65%, 70%, 75% oder 80% der Bogendicke beträgt.

In den hier beschriebenen Varianten gleicher oder verschiedener Schnitttiefen kann die durch die erste Schnitttiefe und zweite Schnitttiefe erzeugte Gesamtschnitttiefe gleich oder nur geringfügig kleiner als die Bogendicke sein, wobei die Differenz zwischen der Gesamtschnitttiefe und der Bogendicke im Wesentlichen die Dicke des zwischen der wenigstens einen ersten Schnittlinie und der wenigstens einen zweiten Schnittlinie ausgebildeten Steges ist.

Insbesondere kann der Bogen an der Oberseite und an der Unterseite gleichzeitig geschnitten werden. Dadurch kann das Schneiden (Stanzen) von Bögen aus Wabenpappe weiter beschleunigt werden.

Das hier beschriebene Verfahren kann mit Hilfe des obengenannten Stanzwerkzeugs durchgeführt werden.

### KURZE BESCHREIBUNG DER ZEICHNUNGEN

Weitere Einzelheiten und Vorteile der Erfindung werden anhand der nachfolgenden Zeichnungen erläutert. Es zeigen:
- Figur 1: eine Schnittansicht eines Stanzwerkzeugs gemäß der vorliegenden Erfindung; und
- Figur 2: ein Flussdiagramm, das ein erfindungsgemäßes Verfahren zum Schneiden eines Bogens aus Wabenpappe darstellt.

### DETAILLIERTE BESCHREIBUNG

Figur 1 zeigt ein Stanzwerkzeug 10 gemäß der vorliegenden Erfindung. Das Stanzwerkzeug 10 umfasst ein oberes Werkzeug 100 und ein unteres Werkzeug 200.

Das obere Werkzeug 100 umfasst eine erste Trägerplatte 110 und wenigstens eine erste Schneidlinie 140 zum Schneiden eines Bogens. Die wenigstens eine erste Schneidlinie 140 kann aus Bandstahl gefertigt sein. Die wenigstens eine erste Schneidlinie 140 kann die Kontur oder einen Teil der Kontur eines auszuschneidenden Nutzens oder Ausbrechteils nachbilden. Ferner kann die wenigstens eine erste Schneidlinie 140 in entsprechende erste Schlitze 112 der ersten Trägerplatte 110 aufgenommen (und dort eingespannt) sein. Die ersten Schlitze 112 können durch Laserschneiden an gewünschten Stellen in der ersten Trägerplatte 110 realisiert sein. Die erste Trägerplatte 110 kann aus Holz, Plexiglas oder einem anderweitigen Material gefertigt sein. Vorzugsweise kann die erste Trägerplatte 110 eine Multiplex-Platte (beispielsweise eine Furnier-Sperrholzplatte aus mehreren gleich starken Furnierlagen) oder eine Greenplate^{®}-Platte (eine Platte mit einem Kern aus Holzfaserverbund und Außenlagen aus Furnier) sein.

Das obere Werkzeug 100 umfasst ferner eine erste Niederhalterplatte 120. Die erste Niederhalterplatte 120 ist beabstandet zur ersten Trägerplatte 110 angeordnet. Sie ist insbesondere federnd an der ersten Trägerplatte 110 gelagert. Die federnde Lagerung der ersten Niederhalterplatte 120 an der ersten Trägerplatte 110 kann durch eine erste Federeinrichtung 190 realisiert sein.

Die erste Federeinrichtung 190 umfasst wenigstens eine erste Federanordnung, die mit ihrem ersten axialen Ende an der ersten Trägerplatte 110 montiert ist und mit ihrem zweiten axialen Ende an der ersten Niederhalterplatte 120. Die wenigstens eine erste Federanordnung kann hierbei durch erste Befestigungselemente 194 an der ersten Trägerplatte 110 und der gegenüberliegenden ersten Niederhalterplatte 120 befestigt sein. Es versteht sich, dass abhängig von der horizontalen Ausdehnung (Dimensionierung) der ersten Niederhalterplatte 120 die erste Federeinrichtung mehrere (zwei, drei oder mehr) erste Federanordnungen aufweist, um die erste Niederhalterplatte 120 an der ersten Trägerplatte 110 beweglich zu lagern.

Die wenigstens eine erste Federanordnung 190 kann jeweils eine erste Vorspannfeder 192 umfassen. Diese Vorspannfeder 192 kann über eine rückseitige Öffnung 114 der ersten Trägerplatte 110 sowie eine rückseitige Öffnung der wenigstens einen ersten Federanordnung 190 ausgetauscht werden. Über die wechselbare erste Vorspannfeder 192 kann eine entsprechende Spannkraft auf die erste Niederhalterplatte 120 ausgeübt werden.

Die erste Niederhalterplatte 120 umfasst ferner wenigstens einen ersten Schlitz (Durchgangsöffnung) 122, durch den die wenigstens eine erste Schneidlinie 140 des oberen Werkzeugs 100 bei einem Schneidvorgang hindurchtreten kann.

Wie in der Figur 1 weiter ersichtlich ist, kann das Werkzeug 10 eine erste Führungseinrichtung 160 umfassen, die an oder in der Nähe des wenigstens einen ersten Schlitzes 122 der ersten Niederhalterplatte 120 angeordnet ist. Die erste Führungseinrichtung 160 kann erste Führungselemente 162 aufweisen, die an den gegenüberliegenden Seiten (Flanken) des wenigstens einen ersten Schlitzes 122 ausgebildet sind. Diese ersten Führungselemente 162 können aus einem stabilen, gleitfähigen Material, wie beispielsweise Teflon bestehen. Insbesondere können die ersten Führungselemente 162 in Form von Führungsnasen an den gegenüberliegenden Flanken des wenigstens einen ersten Schlitzes 122 ausgebildet sein, an denen die wenigstens eine erste Schneidlinie 140 bei einem Schneidvorgang entlang gleitet. Durch die Führung der wenigstens einen ersten Schneidlinie 140 mit Hilfe der ersten Führungselemente 162 kann die erste Schneidlinie 140 bei einem Stanzvorgang in lateraler Richtung weiter stabilisiert werden.

Das untere Werkzeug 200 umfasst eine zweite Trägerplatte 210 und wenigstens eine zweite Schneidlinie 240 zum Schneiden eines Bogens. Die wenigstens eine zweite Schneidlinie 240 kann ebenso aus Bandstahl gefertigt sein. Ferner kann die wenigstens eine zweite Schneidlinie 240 die Kontur oder einen Teil der Kontur eines auszuschneidenden Nutzens oder Ausbrechteils nachbilden. Ferner kann die wenigstens eine zweite Schneidlinie 240 in entsprechende zweite Schlitze 212 der zweiten Trägerplatte 210 aufgenommen und eingespannt sein. Die zweiten Schlitze 212 können durch Laserschneiden an gewünschten Stellen in der zweiten Trägerplatte 210 realisiert sein. Die zweite Trägerplatte 210 kann aus Holz, Plexiglas oder einem anderweitigen Material gefertigt sein. Vorzugsweise kann die zweite Trägerplatte 210 eine Multiplex-Platte (beispielsweise eine Furnier-Sperrholzplatte aus mehreren gleich starken Furnierlagen) oder eine Greenplate^{®}-Platte (eine Platte mit einem Kern aus Holzfaserverbund und Außenlagen aus Furnier) sein.

Das untere Werkzeug 200 umfasst ferner eine zweite Niederhalterplatte 220. Die zweite Niederhalterplatte 220 ist beabstandet zur zweiten Trägerplatte 210 angeordnet. Sie ist insbesondere federnd an der zweiten Trägerplatte 210 gelagert. Die federnde Lagerung der zweiten Niederhalterplatte 220 an der zweiten Trägerplatte 210 kann durch eine zweite Federeinrichtung 290 realisiert sein.

Die zweite Federeinrichtung 290 umfasst wenigstens eine zweite Federanordnung, die mit ihrem ersten axialen Ende an der zweiten Trägerplatte 210 montiert ist und mit ihrem zweiten axialen Ende an der zweiten Niederhalterplatte 220. Die wenigstens eine zweite Federanordnung kann hierbei durch zweite Befestigungselemente 294 an der zweiten Trägerplatte 210 und der gegenüberliegenden zweiten Niederhalterplatte 220 befestigt sein. Es versteht sich, dass abhängig von der horizontalen Ausdehnung (Dimensionierung) der zweiten Niederhalterplatte 220 die zweite Federeinrichtung mehrere (zwei, drei oder mehr) zweite Federanordnungen aufweisen kann, um die zweite Niederhalterplatte 220 an der zweiten Trägerplatte 210 beweglich zu lagern.

Die wenigstens eine zweite Federanordnung 290 kann jeweils eine zweite Vorspannfeder 292 umfassen. Diese Vorspannfeder 292 kann über eine rückseitige Öffnung 214 der zweiten Trägerplatte 210 sowie eine rückseitige Öffnung der wenigstens einen zweiten Federanordnung 290 ausgetauscht werden. Über die wechselbare zweite Vorspannfeder 292 kann eine entsprechende Spannkraft auf die zweite Niederhalterplatte 220 ausgeübt werden.

Die zweite Niederhalterplatte 220 umfasst ferner wenigstens einen zweiten Schlitz (Durchgangsöffnung) 222, durch den die wenigstens eine zweite Schneidlinie 240 des unteren Werkzeugs 200 bei einem Schneidvorgang hindurchtreten kann.

Wie in der Figur 1 weiter dargestellt ist, kann das Werkzeug 10 ferner eine zweite Führungseinrichtung 260 umfassen, die an oder in der Nähe des wenigstens einen zweiten Schlitzes 222 der zweiten Niederhalterplatte 220 angeordnet ist. Die zweite Führungseinrichtung 260 kann zweite Führungselemente 262 aufweisen, die an den gegenüberliegenden Seiten (Flanken) des wenigstens einen zweiten Schlitzes 222 ausgebildet sind. Diese zweiten Führungselemente 262 können aus einem stabilen, gleitfähigen Material, wie beispielsweise Teflon bestehen. Insbesondere können die zweiten Führungselemente 262 in Form von Führungsnasen an den gegenüberliegenden Flanken des wenigstens einen zweiten Schlitzes 222 ausgebildet sein, an denen die wenigstens eine zweite Schneidlinie 240 bei einem Schneidvorgang entlang gleitet. Durch die Führung der wenigstens einen zweiten Schneidlinie 240 mit Hilfe der zweiten Führungselemente 262 kann die zweite Schneidlinie 240 bei einem Schneidvorgang in lateraler Richtung weiter stabilisiert werden.

Wie ferner aus der Figur 1 ersichtlich ist, sind die wenigstens eine erste Schneidlinie 140 des oberen Werkzeugs 100 und die wenigstens eine zweite Schneidlinie 240 des unteren Werkzeugs 200 zueinander gegenüberliegend angeordnet. Somit kann ein zwischen den beiden Werkzeugen 100, 200 angeordneter Bogen (in Figur 1 nicht dargestellt; der Bogen ist zwischen der ersten Niederhalterplatte 120 und der zweiten Niederhalterplatte 220 positioniert) an seiner Oberseite und Unterseite gleichzeitig geschnitten bzw. gestanzt werden.

Bevorzugt sind die Linienhöhen der wenigstens einen ersten Schneidlinie 140 und der wenigstens einen zweiten Schneidlinie 240 derart dimensioniert, dass sie einen Bogen aus Wabenpappe mit vorgegebener Dicke (vollständig) schneiden können. Die Linienhöhen der wenigstens einen ersten Schneidlinie 140 und der wenigstens einen zweiten Schneidlinie 240 können dabei gleich sein oder voneinander verschieden sein. Insgesamt können die Linienhöhen der ersten und zweiten Schneidlinien 140 und 240 derart aufeinander abgestimmt sein, dass die durch die Schneidlinien 140 und 240 erzeugten ersten und zweiten Schnittlinien erste und zweite Schnitttiefen aufweisen, die zusammen eine Gesamtschnitttiefe ergeben, die gleich oder lediglich geringfügig kleiner als die Dicke des zu schneidenden Bogens ist. Somit kann mit dem hier beschriebenen Werkzeug der Bogen im Wesentlichen vollständig durchschnitten werden.

Das in Zusammenhang mit der Figur 1 beschriebene Werkzeug 10 ist zum Einbau in eine Stanzmaschine (Stanzstation) vorgesehen (in Figur 1 nicht dargestellt). Die Stanzmaschine kann einen oberen Pressentiegel zur Aufnahme des oberen Werkzeugs 100 und einen unteren Pressentiegel zur Aufnahme des unteren Werkzeugs 200 aufweisen. Wenigstens einer der beiden Pressentiegel ist in vertikaler Richtung (Höhenrichtung) beweglich ausgebildet; dadurch können die aufgenommenen Werkzeuge 100, 200 bei einem Schneidvorgang aufeinander zu bewegt werden, um den zwischen den beiden Werkzeugen 100 und 200 angeordneten Bogen von unten und oben zu schneiden, und anschließend wieder voneinander weg bewegt werden, um den geschnittenen (gestanzten) Bogen freizugeben.

In Zusammenhang mit der Figur 2 wird ein Verfahren zum Schneiden eines Bogens aus Wabenpappe weiter beschrieben. Das Verfahren kann mit dem in Zusammenhang mit Figur 1 beschriebenen Werkzeug 10 durchgeführt werden.

Der zu schneidende Bogen wird zwischen dem oberen Werkzeug 100 und dem unteren Werkzeug 200 positioniert. Anschließend werden die beiden Werkzeuge 100, 200 aufeinander zu bewegt (beispielsweise mit Hilfe der oben beschriebenen Stanzmaschine), so dass die erste Niederhalterplatte 120 an der Oberseite des Bogens und die zweite Niederhalterplatte 220 an der Unterseite des Bogens in Anlage kommt. Der Bogen wird mit Hilfe der ersten Niederhalterplatte 120 und der zweiten Niederhalterplatte 220 niedergehalten bzw. fixiert. Zur Fixierung kann die erste Niederhalterplatte 120 und/oder zweite Niederhalterplatte 220 zusätzliche Fixierelemente, wie beispielsweise Haltenägel aufweisen, die in vorgegebenen Bereichen des Bogens (bevorzugt in Bereichen, die später nicht verwendet werden und als Abfall aussortiert werden) in den Bogen oberseitig und unterseitig eindringen und somit den Bogen gegen laterale Verschiebungen weiter stabilisieren.

Die beiden Werkzeuge 100, 200 werden weiter aufeinander zu bewegt, wodurch die erste Federeinrichtung 190 im oberen Werkzeug 100 und die zweite Federeinrichtung 290 im unteren Werkzeug 200 zusammengedrückt werden. Dadurch wird die wenigstens eine erste Schneidlinie 140 durch den wenigstens einen ersten Schlitz 122 der ersten Niederhalterplatte 120 bewegt und dringt anschließend an der Oberseite in den Bogen ein, wodurch der Bogen an seiner Oberseite geschnitten wird (Schritt S10 in Figur 2). Genauso wird die wenigstens eine zweite Schneidlinie 240 durch den wenigstens einen zweiten Schlitz 222 der zweiten Trägerplatte 210 bewegt und dringt anschließend an der Unterseite in den Bogen ein, wodurch der Bogen an seiner Unterseite geschnitten wird (Schritt S20 in Figur 2).

Die beiden Werkzeuge 100, 200 werden bis zu einem vorgegebenen Höhenabstand aufeinander zu bewegt. Die Schnitttiefe der durch die wenigstens eine erste Schneidlinie 140 erzeugten ersten Schnittlinie und die Schnitttiefe der durch die wenigstens eine zweite Schneidlinie 240 erzeugten zweiten Schnittlinie richtet sich nach der Dimensionierung der beiden Schneidlinien 140, 240, insbesondere nach der Linienhöhe der ersten und zweiten Schneidlinien 140, 240.

In dem in Zusammenhang mit Figur 1 gezeigten Werkzeug 10 weisen die wenigstens eine erste Schneidlinie 140 und die wenigstens eine zweite Schneidlinie 240 dieselbe Linienhöhe auf; die Linienhöhe kann dabei derart gewählt sein, dass sie in einem Bogen aus Wabenpappe mit vorgegebener Dicke erste Schnittlinien und zweite Schnittlinien erzeugen, die jeweils eine Schnitttiefe von ungefähr 50% der Dicke des Bogens aufweisen.

Wie bereits oben in Zusammenhang mit dem Werkzeug 10 beschrieben, können bei anderen Ausgestaltungen des Werkzeugs 10 die Linienhöhen der wenigstens einen ersten Schneidlinie 140 und der wenigstens einen zweiten Schneidlinie 240 auch unterschiedlich sein, so dass die erzeugten ersten und zweiten Schnittlinien unterschiedliche Schnitttiefen aufweisen. Bevorzugt sind die Schneidlinien 140, 240 derart dimensioniert, dass sie erste und zweite Schnitttiefen erzeugen können, die sich zu einer Gesamtschnitttiefe summieren, die gleich oder nur unwesentlich kleiner als die Bogendicke ist.

Durch die hier beschriebene Technik des oberseitigen und unterseitigen Schneidens (Stanzens) von Bögen können selbst dicke Bögen aus Wabenpappe schnell und sauber geschnitten werden. Die dem oberen Werkzeug und dem unteren Werkzeug zugeordneten Schneidlinien sind bevorzugt genau gegenüberliegend angeordnet; dadurch kann ein sauberer Gesamtschnitt erzeugt werden, der sich von einem einseitigen Schnitt kaum unterscheidet. Insbesondere können die ersten und zweiten Schneidlinien in Höhenrichtung derart dimensioniert und aufeinander abgestimmt sein, dass sich die gegenüberliegenden ersten und zweiten Schneidlinien beim Schneidvorgang nicht berühren; vielmehr kann sich zwischen den beiden Schneidlinien bzw. den Schnittlinien im Bogen ein kleiner Steg in vertikaler Richtung ausbilden, der jedoch in einem nachfolgenden Ausbrechprozess leicht durchtrennt werden kann. Ferner können Führungseinrichtungen an oder in der Nähe der Schlitze der ersten und zweiten Niederhalterplatten die beim Schneidvorgang durch die Schlitze durchtretenden Schneidlinien weiter stabilisieren. Insgesamt können durch das hier beschriebene beidseitige Schneiden die während eines Schneidvorgangs auftretenden Kräfte besser auf die Schneidlinien der beiden Werkzeuge verteilt werden, wodurch die Werkzeuge sich weniger abnutzen und bessere Schneidergebnisse erzielt werden.

## Patentansprüche

1. Stanzwerkzeug (10) zum Stanzen eines Bogens aus Wabenpappe, umfassend:
ein oberes Werkzeug (100) umfassend eine erste Trägerplatte (110) und wenigstens eine in der ersten Trägerplatte (110) gelagerte erste Schneidlinie (140) zum Schneiden des Bogens an seiner Oberseite; und
ein unteres Werkzeug (200) umfassend eine zweite Trägerplatte (210) und wenigstens eine in der zweiten Trägerplatte (210) gelagerte zweite Schneidlinie (240) zum Schneiden des Bogens an seiner Unterseite.

2. Stanzwerkzeug (10) nach Anspruch 1, wobei die wenigstens eine erste Schneidlinie (140) an der ersten Trägerplatte (110) und die wenigstens eine zweite Schneidlinie (240) an der zweiten Trägerplatte (210) derart angeordnet sind, dass beim Schneiden eines zwischen dem oberen Werkzeug (100) und dem unteren Werkzeug (200) angeordneten Bogens die wenigstens eine erste Schneidlinie (140) der wenigstens einen zweiten Schneidlinie (240) gegenüberliegt.

3. Stanzwerkzeug (10) nach Anspruch 1 oder 2, wobei die wenigstens eine erste Schneidlinie (140) und die wenigstens eine zweite Schneidlinie (240) dazu ausgebildet sind, den Bogen an der Oberseite und an der Unterseite zu schneiden, ohne miteinander in Kontakt zu kommen und/oder wobei die wenigstens eine erste Schneidlinie (140) und die wenigstens eine zweite Schneidlinie (240) derart dimensioniert sind, dass beim Schneiden eines Bogens ein vertikaler Steg vorgegebener Dicke zwischen der wenigstens einen ersten Schneidlinie (140) und der wenigstens einen zweiten Schneidlinie (240) im geschnittenen Bogen verbleibt.

4. Stanzwerkzeug (10) nach einem der Ansprüche 1 bis 3, wobei die wenigstens eine erste Schneidlinie (140) wenigstens eine erste Schnittlinie mit einer ersten Schnitttiefe im Bogen erzeugt, und die wenigstens eine zweite Schneidlinie (240) wenigstens eine zweite Schnittlinie mit einer zweiten Schnitttiefe im Bogen erzeugt, wobei die erste Schnitttiefe und die zweite Schnitttiefe eine Gesamtschnitttiefe ergeben, die kleiner als die Dicke des Bogens ist, und, optional, wobei die wenigstens eine erste Schneidlinie und die wenigstens eine zweite Schneidlinie derart dimensioniert sind, dass die erzeugte erste Schnitttiefe gleich der zweiten Schnitttiefe ist, oder die erste Schnitttiefe ungleich der zweiten Schnitttiefe ist.

5. Stanzwerkzeug (10) nach einem der Ansprüche 1 bis 4, ferner umfassend:
einen Abstandshalter, der dazu ausgebildet ist, einen vorgegebenen vertikalen Abstand zwischen dem oberen Werkzeug (100) und dem unteren Werkzeug (200) einzustellen; und/oder
wenigstens ein Prägeelement, das am oberen Werkzeug (100) und/oder am unteren Werkzeug (200) angeordnet ist.

6. Stanzwerkzeug (10) nach einem der Ansprüche 1 bis 5, wobei die wenigstens eine erste Schneidlinie (140) eine Bandstahllinie ist, und/oder wobei die wenigstens eine zweite Schneidlinie (240) eine Bandstahllinie ist.

7. Stanzwerkzeug (10) nach einem der Ansprüche 1 bis 6, wobei das obere Werkzeug (100) eine an der ersten Trägerplatte (100) beweglich gelagerte erste Niederhalterplatte (120) aufweist, und/oder wobei das untere Werkzeug (100) eine an der zweiten Trägerplatte (210) beweglich gelagerte zweite Niederhalterplatte (220) aufweist, und, optional, wobei die erste Niederhalterplatte (120) wenigstens einen ersten Schlitz (122) aufweist, durch den die wenigstens eine erste Schneidlinie (140) beim Schneidvorgang hindurchtreten kann, und/oder wobei die zweite Niederhalterplatte (220) wenigstens einen zweiten Schlitz (222) aufweist, durch den die wenigstens eine zweite Schneidlinie (240) beim Schneidvorgang hindurchtreten kann.

8. Stanzwerkzeug (10) nach Anspruch 7, wobei die erste Niederhalterplatte (120) und/oder die zweite Niederhalterplatte (220) ferner wenigstens eine Öffnung aufweist, durch welche wenigstens ein am oberen Werkzeug (100) und/oder am unteren Werkzeug (200) angeordnetes Prägeelement bei einem Prägevorgang hindurchtreten kann.

9. Stanzwerkzeug (10) nach Anspruch 7 oder 8, ferner umfassend:
eine erste Federeinrichtung (190) zur federnden Lagerung der ersten Niederhalterplatte (120) an der ersten Trägerplatte (110); und/oder
eine zweite Federeinrichtung (290) zur federnden Lagerung der zweiten Niederhalterplatte (220) an der zweiten Trägerplatte (210), wobei, optional, die erste Federeinrichtung (190) wenigstens eine erste Teleskop-Federanordnung mit wechselbarer Vorspannfeder (192) umfasst, und/oder wobei die zweite Federeinrichtung (290) wenigstens eine zweite Teleskop-Federanordnung (292) mit wechselbarer Vorspannfeder umfasst.

10. Stanzwerkzeug (10) nach einem der Ansprüche 1 bis 9, ferner umfassend:
eine erste Führungseinrichtung (160) zur seitlichen Führung der wenigstens einen ersten Schneidlinie (140) beim Schneidvorgang; und/oder
eine zweite Führungseinrichtung (260) zur seitlichen Führung der wenigstens einen zweiten Schneidlinie (240) beim Schneidvorgang, wobei, optional, die erste Führungseinrichtung (160) an der ersten Niederhalterplatte (120) ausgebildet ist, und/oder die zweite Führungseinrichtung (260) an der zweiten Niederhalterplatte (220) ausgebildet ist.

11. Stanzwerkzeug (10) nach Anspruch 10, wobei die erste Führungseinrichtung (160) erste Führungselemente (162) umfasst, die an gegenüberliegenden Seiten des wenigstens eine ersten Schlitzes (122) der ersten Niederhalterplatte (120) ausgebildet sind, und/oder wobei die zweite Führungseinrichtung (260) zweite Führungselemente (262) umfasst, die an gegenüberliegenden Seiten des wenigstens einen zweiten Schlitzes (222) der zweiten Niederhalterplatte (220) ausgebildet sind.

12. Stanzwerkzeug (10) nach einem der Ansprüche 1 bis 11, ferner umfassend:
eine erste Fixiereinrichtung zum oberseitigen Fixieren des zu stanzenden Bogens; und/oder
eine zweite Fixiereinrichtung zum unterseitigen Fixieren des zu stanzenden Bogens, wobei, optional, die erste Fixiereinrichtung erste Fixierelemente umfasst, die an einer ersten Niederhalterplatte (120) ausgebildet sind, und/oder die zweite Fixiereinrichtung zweite Fixierelemente umfasst, die an einer zweiten Niederhalterplatte (220) ausgebildet sind.

13. Stanzmaschine, die dazu ausgebildet ist, ein Stanzwerkzeug (10) nach einem der Ansprüche 1 bis 12 aufzunehmen und wahlweise aufeinander zu zu bewegen, um einen Bogen aus Wabenpappe beidseitig zu schneiden.

14. Verwendung des Stanzwerkzeugs (10) nach einem der Ansprüche 1 bis 12 zum Schneiden eines Bogens aus Wabenpappe.

15. Verfahren zum Schneiden eines Bogens aus Wabenpappe, wobei das Verfahren umfasst:
Schneiden des Bogens an der Oberseite, um wenigstens eine erste Schnittlinie im Bogen zu erzeugen; und
Schneiden des Bogens an der Unterseite, um wenigstens eine zweite Schnittlinie im Bogen zu erzeugen, wobei die wenigstens eine zweite Schnittlinie der wenigstens einen ersten Schnittlinie gegenüberliegt.

16. Verfahren nach Anspruch 15, wobei die erste Schnittlinie einen vorgegebenen vertikalen Abstand zur zweiten Schnittlinie aufweist, und/oder wobei der Bogen an der Oberseite und der Unterseite gleichzeitig gestanzt wird, und/oder wobei das Verfahren mit Hilfe des Stanzwerkzeugs gemäß den Ansprüchen 1 bis 12 durchgeführt wird.
